# EUROPÄISCHE PATENTSCHRIFT

(11) **EP 3 898 113 B1**
(45) Veröffentlichungstag und Bekanntmachung des Hinweises auf die Patenterteilung: **09.04.2025**
(21) Anmeldenummer: 19806290.3
(22) Anmeldetag: 27.11.2019
(51) Int. Cl.: B25C 1/06, B25F 5/00

(54) **VORRICHTUNG, EINTREIBGERÄT UND VERFAHREN**
DEVICE, INSERTION DEVICE AND METHOD
DISPOSITIF, APPAREIL D'ENTRAÎNEMENT ET PROCÉDÉ

(30) Priorität: 18.12.2018 EP 18213477
(43) Veröffentlichungstag der Anmeldung: 27.10.2021
(73) Patentinhaber: Hilti Aktiengesellschaft, 9494 Schaan (LI)
(72) Erfinder: WOLF, Iwan, 7204 Untervaz (CH); BECK, Wolfgang, 86987 Schwabsoien (DE); GRAZIOLI, Mario, 7000 Chur (CH); HERRERO FERNANDEZ, Joaquin, 86150 Augsburg (DE)
(74) Vertreter: Hilti Aktiengesellschaft Corporate Intellectual Property
(86) Internationale Anmeldenummer: PCT/EP2019/082723
(87) Internationale Veröffentlichungsnummer: WO 2020/126367

(56) Entgegenhaltungen:
- EP-A2- 2 397 260
- EP-A2- 2 604 389
- US-A1- 2015 158 160
- US-A1- 2018 126 528

## Beschreibung

### Technisches Gebiet

Die Anmeldung betrifft eine Vorrichtung und ein Verfahren zur Steuerung eines wiederkehrenden Bewegungsablaufs eines Steuerelements sowie ein Eintreibgerät und ein Verfahren zur Steuerung eines Setzgeräts zum Eintreiben eines Befestigungselements in einen Untergrund.

### Stand der Technik

Bei derartigen Vorrichtungen ist es möglich, dass sich bestimmte Positionen des Steuerelements im Laufe der Zeit verschieben. Um sicherzustellen, dass das Steuerelement auch nach längerer Zeit alle wichtigen Positionen während des wiederkehrenden Bewegungsablaufs erreicht, werden relativ lange Wege für das Steuerelement vorgesehen. Es ist wünschenswert, eine Vorrichtung und ein Verfahren zur Verfügung zu stellen, bei denen diese Wege reduzierbar sind.

Aus der US 2015/0158160 A1 ist ein elektropneumatisches Werkzeuggerät bekannt, bei dem ein Elektromotor einen ersten Kolben antreibt, um Luft in einem ersten Zylinder zu komprimieren. Die komprimierte Luft wird dann einem zweiten Zylinder zugeführt, um einen zweiten Kolben anzutreiben. Der erste Kolben wird nach Durchlaufen eines oberen Totpunkts abgebremst. Wenn der erste Kolben nach dem Abbremsen nicht genügend nahe an einem unteren Totpunkt zum Stehen kommt, können ein oder mehrere Parameter des Abbremsvorgangs bei einem nachfolgenden Eintreibvorgang abgeändert werden.

Aus der EP 2 604 389 A2 ist eine Eintreibvorrichtung bekannt, welche einen Spindeltrieb, einen Kraftumlenker sowie ein Eintreibelement aufweist. Der Kraftumlenker ist dafür vorgesehen, eine Kraft von dem Spindeltrieb auf das Eintreibelement zu übertragen.

### Darstellung der Erfindung

Die Aufgabe ist gelöst durch ein Eintreibgerät gemäß Anspruch 1.

Eine weitere vorteilhafte Ausführungsform ist dadurch gekennzeichnet, dass die Energieübertragungseinrichtung das Steuerelement umfasst, wobei das Steuerelement in die Stoppposition befördert wird, um potentielle Energie in dem potentiellen Energiespeicher zu speichern.

Eine weitere vorteilhafte Ausführungsform ist dadurch gekennzeichnet, dass die Energieübertragungseinrichtung einen Motor zum Antrieb des Steuerelements umfasst, wobei der zumindest eine Steuerparameter eine elektrische Spannung, eine Stromstärke, eine Drehzahl und/oder einen Abschaltzeitpunkt des Motors während des wiederkehrenden Bewegungsablaufs umfasst.

Eine weitere vorteilhafte Ausführungsform ist dadurch gekennzeichnet, dass die Energieübertragungseinrichtung einen bevorzugt von dem Motor angetriebenen Spindeltrieb mit einer Gewindespindel und einer Spindelmutter umfasst, wobei das Steuerelement die Gewindespindel oder die Spindelmutter umfasst.

Die Aufgabe ist ebenfalls gelöst durch ein Verfahren gemäß Anspruch 6.

Eine weitere vorteilhafte Ausführungsform ist dadurch gekennzeichnet, dass die Energieübertragungseinrichtung das Steuerelement umfasst, wobei das Steuerelement in die Stoppposition befördert wird, um potentielle Energie in dem potentiellen Energiespeicher zu speichern.

Eine weitere vorteilhafte Ausführungsform ist dadurch gekennzeichnet, dass die Energieübertragungseinrichtung einen Motor zum Antrieb des Steuerelements umfasst, wobei der zumindest eine Steuerparameter eine elektrische Spannung, eine Stromstärke, eine Drehzahl und/oder ein Abschaltzeitpunkt des Motors während des wiederkehrenden Bewegungsablaufs umfasst.

### Ausführungsbeispiele

Nachfolgend werden Ausführungsformen einer Vorrichtung zum Eintreiben eines Befestigungselements in einen Untergrund anhand von Beispielen unter Bezugnahme auf die Zeichnungen näher erläutert. Es zeigen:
- Fig. 1: eine Seitenansicht einer Eintreibvorrichtung,
- Fig. 2: eine Seitenansicht der Eintreibvorrichtung mit geöffnetem Gehäuse,
- Fig. 3: einen Längsschnitt der Eintreibvorrichtung,
- Fig. 4: einen Längsschnitt der Eintreibvorrichtung,
- Fig. 5: einen Längsschnitt der Eintreibvorrichtung und
- Fig. 6: einen Längsschnitt einer Kupplungsvorrichtung mit einem eingekuppelten Kolben.

Fig. 1 zeigt eine Eintreibvorrichtung 10 zum Eintreiben eines Befestigungselements, beispielsweise eines Nagels oder Bolzens, in einen Untergrund in einer Seitenansicht. Die Eintreibvorrichtung 10 weist ein nicht dargestelltes Energieübertragungselement zur Übertragung von Energie auf das Befestigungselement sowie ein Gehäuse 20 auf, in welchem das Energieübertragungselement und eine ebenfalls nicht dargestellte Antriebseinrichtung zur Beförderung des Energieübertragungselementes aufgenommen sind.

Die Eintreibvorrichtung 10 weist ferner einen Griff 30, ein Magazin 40 und eine den Griff 30 mit dem Magazin 40 verbindende Brücke 50 auf. An der Brücke 50 sind ein Gerüsthaken 60 zur Aufhängung der Eintreibvorrichtung 10 an einem Gerüst oder dergleichen und ein als elektrischer Akku 590 ausgebildeter elektrischer Energiespeicher befestigt. An dem Griff 30 sind ein Abzug 34 sowie ein als Handschalter 35 ausgebildeter Grifffühler angeordnet. Weiterhin weist die Eintreibvorrichtung 10 einen Führungskanal 700 für eine Führung des Befestigungselements und eine Anpresseinrichtung 750 zur Erkennung eines Abstandes der Eintreibvorrichtung 10 von einem nicht dargestellten Untergrund auf. Ein Ausrichten der Eintreibvorrichtung senkrecht zu einem Untergrund wird durch eine Ausrichthilfe 45 unterstützt.

Fig. 2 zeigt die Eintreibvorrichtung 10 mit geöffnetem Gehäuse 20. In dem Gehäuse 20 ist eine Antriebseinrichtung 70 zur Beförderung eines in der Zeichnung verdeckten Energieübertragungselementes aufgenommen. Die Antriebseinrichtung 70 umfasst einen nicht dargestellten Elektromotor zur Umwandlung von elektrischer Energie aus dem Akku 590 in Drehenergie, eine ein Getriebe 400 umfassende Drehmomentübertragungseinrichtung zur Übertragung eines Drehmomentes des Elektromotors auf einen als Spindeltrieb 300 ausgebildeten Bewegungsumwandler, eine einen Rollenzug 260 umfassende Kraftübertragungseinrichtung zur Übertragung einer Kraft von dem Bewegungsumwandler auf einen als Feder 200 ausgebildeten mechanischen Energiespeicher und zur Übertragung einer Kraft von der Feder 200 auf das Energieübertragungselement.

Fig. 3 zeigt einen Längsschnitt der Eintreibvorrichtung 10, nachdem mit Hilfe des als Kolben 100 ausgebildeten Energieübertragungselements ein Befestigungselement nach vorne, das heisst in der Zeichnung nach links, in einen Untergrund eingetrieben wurde. Der Kolben befindet sich in seiner Setzposition. Das vordere Federelement 210 und das hintere Federelement 220 befinden sich im entspannten Zustand, in dem sie tatsächlich noch eine gewisse Restspannung aufweisen. Der vordere Rollenhalter 281 ist in seiner im Betriebsablauf vordersten Position und der hintere Rollenhalter 282 ist in seiner im Betriebsablauf hintersten Position. Die Spindelmutter 320 befindet sich am vorderen Ende der Spindel 310. Aufgrund der unter Umständen bis auf eine Restspannung entspannten Federelemente 210, 220 ist das Band 270 im Wesentlichen lastfrei.

Sobald die Steuereinrichtung 500 mittels eines Sensors erkannt hat, dass der Kolben 100 in seiner Setzposition ist, veranlasst die Steuereinrichtung 500 einen Rückholvorgang, bei dem der Kolben 100 in seine Ausgangsposition befördert wird. Hierzu dreht ein Motor über das Getriebe 400 die Spindel 310 in einer ersten Drehrichtung, so dass die verdrehgesicherte Spindelmutter 320 nach hinten bewegt wird.

Die Rückholstangen 199 greifen dabei in einen Rückholzapfen des Kolbens 100 ein und befördern damit den Kolben 100 ebenfalls nach hinten. Der Kolben 100 nimmt dabei das Band 270 mit, wodurch die Federelemente 210, 220 jedoch nicht gespannt werden, da die Spindelmutter 320 ebenfalls das Band 270 nach hinten mitnimmt und dabei über die hinteren Rollen 292 genauso viel Bandlänge freigibt wie der Kolben zwischen den vorderen Rollen 291 einzieht. Das Band 270 bleibt also während des Rückholvorgangs im Wesentlichen lastfrei.

Fig. 4 zeigt einen Längsschnitt der Eintreibvorrichtung 10 nach dem Rückholvorgang. Der Kolben 100 befindet sich in seiner Ausgangsstellung und ist mit seinem Kupplungssteckteil 110 in der Kupplungseinrichtung 150 eingekuppelt. Das vordere Federelement 210 und das hintere Federelement 220 befinden sich weiterhin in ihrem jeweiligen entspannten Zustand, der vordere Rollenhalter 281 ist in seiner vordersten Position und der hintere Rollenhalter 282 ist in seiner hintersten Position. Die Spindelmutter 320 befindet sich am hinteren Ende der Spindel 310. Aufgrund der entspannten Federelemente 210, 220 ist das Band 270 weiterhin im Wesentlichen lastfrei.

Wird die Eintreibvorrichtung nun vom Untergrund abgehoben, so dass die Anpresseinrichtung 750 gegenüber dem Führungskanal 700 nach vorne verschoben wird, veranlasst die Steuereinrichtung 500 einen Spannvorgang, bei dem die Federelemente 210, 220 gespannt werden. Hierzu dreht der Motor über das Getriebe 400 die Spindel 310 in einer zur ersten Drehrichtung entgegengesetzten zweiten Drehrichtung, so dass die verdrehgesicherte Spindelmutter 320 nach vorne bewegt wird. Die Kupplungseinrichtung 150 hält dabei das Kupplungssteckteil 110 des Kolbens 100 fest, so dass die Bandlänge, welche von der Spindelmutter 320 zwischen den hinteren Rollen 292 eingezogen wird, nicht von dem Kolben freigegeben werden kann. Die Rollenhalter 281, 282 werden daher aufeinander zu bewegt und die Federelemente 210, 220 werden gespannt.

Fig. 5 zeigt einen Längsschnitt der Eintreibvorrichtung 10 nach dem Spannvorgang. Der Kolben 100 befindet sich weiterhin in seiner Ausgangsstellung und ist mit seinem Kupplungssteckteil 110 in der Kupplungseinrichtung 150 eingekuppelt. Das vordere Federelement 210 und das hintere Federelement 220 sind gespannt, der vordere Rollenhalter 281 ist in seiner hintersten Position und der hintere Rollenhalter 282 ist in seiner vordersten Position. Die Spindelmutter 320 befindet sich am vorderen Ende der Spindel 310.

Das Band 270 lenkt die Spannkraft der Federelemente 210, 220 an den Rollen 291, 292 um und überträgt die Spannkraft auf den Kolben 100, welcher gegen eine Haltekraft von der Kupplungseinrichtung 150 gehalten wird.

Die Eintreibvorrichtung 10 ist jetzt für einen Eintreibvorgang bereit. Sobald ein Benutzer den Abzug 34 zieht, gibt die Kupplungseinrichtung 150 den Kolben 100 frei, welcher dann die Spannenergie der Federelemente 210, 220 auf ein Befestigungselement überträgt und das Befestigungselement in den Untergrund eintreibt.

Fig. 6 zeigt einen Längsschnitt der Kupplungseinrichtung 150 mit eingekuppeltem Kolben 100. Der Kolben 100 weist hierzu ein Kupplungssteckteil 110 mit Kupplungsausnehmungen auf, in welche mehrere Verriegelungselemente 160 der Kupplungseinrichtung 150 einrasten können. Weiterhin weist der Kolben 100 ein als Absatz 125 ausgebildetes Betätigungselement sowie eine Banddurchführung 130 und einen konvexkonischen Abschnitt 135 auf. Die insbesondere als Kugeln 160 ausgebildeten Verriegelungselemente und/oder die Innenhülse 170 bestehen aus vorzugsweise gehärtetem Stahl. Bevorzugt sind die gegenüber einander bewegten Teile der Kupplungseinrichtung, insbesondere die Verriegelungselemente und/oder die Innenhülse mit einem Gleit- oder Schmiermittel versehen. Bei nicht gezeigten Ausführungsbeispielen bestehen die Verriegelungselemente und/oder die Innenhülse aus Keramik.

Der Kolben 100 umfasst einen Schaft 140 und einen Kopf 142, wobei der Schaft 140 und der Kopf 142 vorzugsweise miteinander verlötet sind. Ein Formschluss in Form eines Absatzes 144 verhindert ein Herausrutschen des Schaftes 140 aus dem Kopf 142 im Falle eines Bruches der Lötverbindung 146. Bei einem nicht gezeigten Ausführungsbeispiel ist der Kolben einstückig ausgebildet.

Ein Einkuppeln des Kolbens 100 in die Kupplungseinrichtung 150 beginnt in einem entriegelten Zustand der Kupplungseinrichtung 150, in welchem die durch die Rückstellfeder 190 beaufschlagte Aussenhülse 180 ein Aufnehmen der Kugeln 160 in die Vertiefungen 182 erlaubt. Der Kolben 100 kann daher beim Einführen des Kolbens 100 in die Innenhülse 170 die Kugeln 160 nach aussen verdrängen. Mit Hilfe des Absatzes 125 verschiebt der Kolben 100 dann die Aussenhülse 180 gegen die Kraft der Rückstellfeder 190 und schliesst die Kupplungseinrichtung 150. Sobald die Klinke 800 mit dem Kupplungszapfen 195 in Eingriff steht, wird die Kupplungseinrichtung 150 in dem verriegelten Zustand gehalten. Bei einem nicht gezeigten Ausführungsbeispiel weisen ein oder mehrere Mitnahmeelemente einer Energieübertragungseinrichtung jeweils ein Betätigungselement auf, welches die Aussenhülse verschiebt, wenn der Kolben in die Kupplungseinrichtung eingefahren wird. Die Mitnahmeelemente dienen dabei der Beförderung des Kolbens auf die Kupplungseinrichtung zu, so dass die Mitnahmeelemente mit dem Kolben mitbewegt werden.

Wie oben beschrieben, wird der Kolben von der Spindelmutter 320 mit Hilfe der Rückholstangen 199 in die Kupplungsvorrichtung eingekuppelt. Wie weit der Kolben 100 in die Kupplungsvorrichtung 150 eingefahren wird, hängt dabei von einer Stoppposition der Spindelmutter 320 ab. Da sich im Laufe der Zeit, beispielsweise aufgrund von Temperaturschwankungen und/oder Verschleiss, die Stoppposition der Spindelmutter 320 verschieben kann, besteht die Gefahr, dass der Kolben 100 nicht immer sicher in die Kupplungsvorrichtung 150 eingekuppelt wird. Um dieser Gefahr zu begegnen, wird der Kolben 100 so weit in die Kupplungsvorrichtung eingefahren, dass er nach dem Einkuppeln noch einen zusätzlichen Weg zurücklegt. Für diesen zusätzlichen Weg ist ausreichend Platz innerhalb der Kupplungsvorrichtung 150 vorzusehen. Um den genannten zusätzlichen Weg des Kolbens 100 so gering wie möglich wählen zu können, wird der wiederkehrende Rückholvorgang mit einem im Folgenden beschriebenen Verfahren gesteuert.

Die Steuereinrichtung 500 steuert das Abstoppen der ein Steuerelement bildenden Spindelmutter 320 in der in Fig. 4 gezeigten Stoppposition mittels eines Steuerparameters, beispielsweise einer elektrischen Spannung, einer Stromstärke, einer Drehzahl und/oder eines Abschaltzeitpunkts des Motors oder der Anzahl von Umdrehungen oder Kommutierungen des Motors bis zu einem Abschalten des Motors, welcher die Spindel 310 antreibt. Um eine Ist-Stoppposition der Spindelmutter 320 im Zeitpunkt ihres Abstoppens zu erfassen, weist die Eintreibvorrichtung einen Kupplungssensor 198 auf, welcher ein Signal an die Steuereinrichtung 500 übermittelt, sobald der Kolben 100 in der Kupplungsvorrichtung 150 eingekuppelt ist und/oder die Kupplungsvorrichtung 150 geschlossen ist. Die Steuereinrichtung 500 bildet dann eine Differenz aus der Ist-Stoppposition und einer Soll-Stoppposition der Spindelmutter 320, beispielsweise durch Abzählen von Umdrehungen/Kommutierungen des Motors nach einem Empfang des von dem Kupplungssensor 198 übermittelten Signals und dem Abstoppen des Motors beziehungsweise der Spindelmutter 320. Falls die gebildete Differenz einen vorgegebenen Sollwert überschreitet, passt die Steuereinrichtung 500 den Steuerparameter für einen nachfolgenden Rückholvorgang an. Dadurch ist es möglich, eine kleine Kupplungsvorrichtung 150 zu verwenden.

Die Erfindung wurde am Beispiel einer Eintreibvorrichtung für Befestigungselemente erläutert. Es wird jedoch darauf hingewiesen, dass die erfindungsgemässe Vorrichtung und das erfindungsgemässe Verfahren auch für andere Anwendungen geeignet sind.

## Patentansprüche

1. Eintreibgerät zum Eintreiben eines Befestigungselements in einen Untergrund, wobei das Eintreibgerät einen Antrieb (70) und ein insbesondere als Kolben ausgebildetes Eintreibelement (100) umfasst, welches von dem Antrieb (70) von einer Ausgangsstellung in eine Setzstellung angetrieben wird, um ein Befestigungselement in den Untergrund einzutreiben, wobei das Eintreibgerät eine Vorrichtung umfasst, umfassend ein Steuerelement (320), welches während eines wiederkehrenden Bewegungsablaufs in einer Stoppposition stoppt, eine Steuereinrichtung (500), welche dafür vorgesehen ist, ein Abstoppen des Steuerelements (320) in der Stoppposition mittels zumindest eines Steuerparameters zu steuern, **gekennzeichnet durch** eine Erfassungseinrichtung (198) zum Erfassen einer Ist-Stoppposition des Steuerelements (320) im Zeitpunkt eines Abstoppens des Steuerelements (320), wobei die Steuereinrichtung (500) dazu geeignet ist, eine Differenz aus der Ist-Stoppposition und einer Soll-Stoppposition des Steuerelements (320) zu bilden und den Steuerparameter für einen nachfolgenden Bewegungsablauf des Steuerelements (320) anzupassen, falls die Differenz einen vorgegebenen Sollwert überschreitet, wobei das Steuerelement (320) das Eintreibelement (100) von der Setzstellung in die Ausgangsstellung zurückstellt, **dadurch** gekennzeichnet , dass das Eintreibgerät weiterhin eine Kupplungseinrichtung (150) umfasst mit einem offenen und einem geschlossenen Zustand, wobei die Kupplungseinrichtung (150) das Eintreibelement (100) in einem geschlossenen Zustand der Kupplungseinrichtung (150) vorübergehend in der Ausgangsstellung festhält, und eine Erfassungseinrichtung (198) zur Erfassung eines Übergangs der Kupplungseinrichtung (150) von dem offenen in den geschlossenen Zustand, wobei die Steuereinheit (500) dazu eingerichtet ist, eine von dem Steuerelement (320) zurückgelegte Strecke zwischen einem Übergang der Kupplungseinrichtung (150) von dem offenen Zustand in den geschlossenen Zustand und einem Abstoppen des Steuerelements (320) zu berechnen, um die Ist-Stoppposition des Steuerelements (320) zu erfassen.

2. Eintreibgerät nach Anspruch 1, wobei der Antrieb (70) einen bevorzugt als Feder ausgebildeten potentiellen Energiespeicher (200) zur Speicherung von potentieller Energie, mittels welcher das Eintreibelement (100) angetrieben wird, und eine Energieübertragungseinrichtung zur Übertragung von Energie aus einer Energiequelle auf den potentiellen Energiespeicher (200) umfasst.

3. Eintreibgerät nach Anspruch 2, wobei die Energieübertragungseinrichtung das Steuerelement (320) umfasst, und wobei das Steuerelement (320) in die Stoppposition befördert wird, um potentielle Energie in dem potentiellen Energiespeicher (200) zu speichern.

4. Eintreibgerät nach einem der Ansprüche 2 und 3, wobei die Energieübertragungseinrichtung einen Motor zum Antrieb des Steuerelements (320) umfasst, und wobei der zumindest eine Steuerparameter eine elektrische Spannung, eine Stromstärke, eine Drehzahl und/oder einen Abschaltzeitpunkt des Motors während des wiederkehrenden Bewegungsablaufs umfasst.

5. Eintreibgerät nach einem der Ansprüche 2 bis 4, wobei die Energieübertragungseinrichtung einen insbesondere von dem Motor angetriebenen Spindeltrieb (300) mit einer Gewindespindel (310) und einer Spindelmutter (320) umfasst, wobei das Steuerelement (320) die Gewindespindel (310) oder die Spindelmutter (320) umfasst.

6. Verfahren zur Steuerung eines Setzgeräts zum Eintreiben eines Befestigungselements in einen Untergrund, mit einem Antrieb (70) und einem insbesondere als Kolben ausgebildeten Eintreibelement (100), welches von dem Antrieb (70) von einer Ausgangsstellung in eine Setzstellung angetrieben wird, um ein Befestigungselement in den Untergrund einzutreiben, wobei das Setzgerät ein Steuerelement (320) umfasst, welches in einem wiederkehrenden Bewegungsablauf das Eintreibelement (100) von der Setzstellung in die Ausgangsstellung zurückstellt, wobei das Eintreibgerät weiterhin eine Kupplungseinrichtung (150) mit einem offenen und einem geschlossenen Zustand aufweist, wobei die Kupplungseinrichtung (150) das Eintreibelement (100) in einem geschlossenen Zustand der Kupplungseinrichtung (150) vorübergehend in der Ausgangsstellung festhält und wobei der wiederkehrende Bewegungsablauf des Steuerelements (320) mit einem Verfahren zur Steuerung eines wiederkehrenden Bewegungsablaufs eines Steuerelements (320) gesteuert wird, welches während des wiederkehrenden Bewegungsablaufs in einer Stoppposition stoppt, wobei das Verfahren folgende Schritte umfasst:-Steuern eines Abstoppens des Steuerelements (320) in der Stoppposition mittels zumindest eines Steuerparameters,- **gekennzeichnet durch** die folgenden Schritte:- Erfassen einer Ist-Stoppposition des Steuerelements (320) im Zeitpunkt eines Abstoppens des Steuerelements (320),- Bilden einer Differenz aus der Ist-Stoppposition und einer Soll-Stoppposition des Steuerelements (320),-Anpassen des zumindest einen Steuerparameters für einen nachfolgenden Bewegungsablauf des Steuerelements (320), falls die Differenz einen vorgegebenen Sollwert überschreitet wobei die Ist-Stoppposition des Steuerelements (320) **dadurch** erfasst wird, dass eine von dem Steuerelement (320) zurückgelegte Strecke zwischen einem Übergang der Kupplungseinrichtung (150) von dem offenen Zustand in den geschlossenen Zustand und einem Abstoppen des Steuerelements (320) berechnet wird.

7. Verfahren nach Anspruch 6, wobei das Setzgerät einen insbesondere als Feder ausgebildeten potentiellen Energiespeicher (200) zur Speicherung von potentieller Energie, mittels welcher das Eintreibelement (100) angetrieben wird, und eine Energieübertragungseinrichtung zur Übertragung von Energie aus einer Energiequelle auf den potentiellen Energiespeicher (200) umfasst.

8. Verfahren nach Anspruch 7, wobei die Energieübertragungseinrichtung das Steuerelement (320) umfasst, und wobei das Steuerelement (320) in die Stoppposition befördert wird, um potentielle Energie in dem potentiellen Energiespeicher (200) zu speichern.

9. Verfahren nach einem der Ansprüche 7 und 8, wobei die Energieübertragungseinrichtung einen Motor zum Antrieb des Steuerelements (320) umfasst, und wobei der zumindest eine Steuerparameter eine elektrische Spannung, eine Stromstärke, eine Drehzahl und/oder ein Abschaltzeitpunkt des Motors während des wiederkehrenden Bewegungsablaufs umfasst.

## Claims

1. Driving device for driving a fastening element into a base material, the driving device comprising a power unit (70) and a driving element (100), formed in particular as a piston, which is driven by the power unit (70) from a starting position into a setting position, in order to drive a fastening element into the base material, the driving device comprising an apparatus comprising a control element (320), which stops in a stopping position during a recurring sequence of movements, a control device (500), which is intended for controlling stopping of the control element (320) in the stopping position by means of at least one control parameter, **characterized by** a detection device (198) for detecting an actual stopping position of the control element (320) at the time of a stopping of the control element (320), the control device (500) being suitable for forming a difference between the actual stopping position and a desired stopping position of the control element (320) and adapting the control parameter for a subsequent sequence of movements of the control element (320) if the difference exceeds a predetermined desired value, the control element (320) returning the driving element (100) from the setting position into the starting position, **characterized in that** the driving device also comprises a clutch device (150) with an open state and a closed state, the clutch device (150) temporarily arresting the driving element (100) in the starting position in a closed state of the clutch device (150), and a detection device (198) for detecting a transition of the clutch device (150) from the open state into the closed state, the control unit (500) being configured for calculating a distance covered by the control element (320) between a transition of the clutch device (150) from the open state into the closed state and a stopping of the control element (320), in order to detect the actual stopping position of the control element (320).

2. Driving device according to Claim 1, the power unit (70) comprising a potential energy store (200), formed preferably as a spring, for storing potential energy by means of which the driving element (100) is driven, and an energy transmission device for transmitting energy from an energy source to the potential energy store (200).

3. Driving device according to Claim 2, the energy transmission device comprising the control element (320), and the control element (320) being moved into the stopping position in order to store potential energy in the potential energy store (200).

4. Driving device according to either of Claims 2 and 3, the energy transmission device comprising a motor for driving the control element (320), and the at least one control parameter comprising an electrical voltage, a current intensity, a rotational speed and/or a switching-off time of the motor during the recurring sequence of movements.

5. Driving device according to one of Claims 2 to 4, the energy transmission device comprising a spindle drive (300), which is in particular driven by the motor and has a threaded spindle (310) and a spindle nut (320), the control element (320) comprising the threaded spindle (310) or the spindle nut (320).

6. Method for controlling a setting device for driving a fastening element into a base material, comprising a power unit (70) and a driving element (100), formed in particular as a piston, which is driven by the power unit (70) from a starting position into a setting position, in order to drive a fastening element into the base material, the setting device comprising a control element (320), which returns the driving element (100) from the setting position into the starting position during a recurring sequence of movements, the driving device also having a clutch device (150) with an open state and a closed state, the clutch device (150) temporarily arresting the driving element (100) in the starting position in a closed state of the clutch device (150), and the recurring sequence of movements of the control element (320) being controlled by a method for controlling a recurring sequence of movements of a control element (320), which stops in a stopping position during the recurring sequence of movements, the method comprising the following steps: - controlling a stopping of the control element (320) in the stopping position by means of at least one control parameter, - **characterized by** the following steps: - detecting an actual stopping position of the control element (320) at the time of a stopping of the control element (320), - forming a difference between the actual stopping position and a desired stopping position of the control element (320), - adapting the at least one control parameter for a subsequent sequence of movements of the control element (320) if the difference exceeds a predetermined desired value, the actual stopping position of the control element (320) being detected by a distance covered by the control element (320) between a transition of the clutch device (150) from the open state into the closed state and a stopping of the control element (320) being calculated.

7. Method according to Claim 6, the setting device comprising a potential energy store (200), formed in particular as a spring, for storing potential energy by means of which the driving element (100) is driven, and an energy transmission device for transmitting energy from an energy source to the potential energy store (200).

8. Method according to Claim 7, the energy transmission device comprising the control element (320), and the control element (320) being moved into the stopping position in order to store potential energy in the potential energy store (200).

9. Method according to either of Claims 7 and 8, the energy transmission device comprising a motor for driving the control element (320), and the at least one control parameter comprising an electrical voltage, a current intensity, a rotational speed and/or a switching-off time of the motor during the recurring sequence of movements.

## Revendications

1. Appareil d'enfoncement permettant d'enfoncer un élément de fixation dans un substrat, dans lequel l'appareil d'enfoncement comprend un dispositif d'entraînement (70) et un élément d'enfoncement (100), en particulier réalisé sous forme de piston, qui est entraîné par le dispositif d'entraînement (70) d'une position de départ dans une position de pose pour enfoncer un élément de fixation dans le substrat, dans lequel l'appareil d'enfoncement comprend un dispositif qui comprend un élément de commande (320) qui s'arrête dans une position d'arrêt pendant une séquence de mouvements récurrente, un dispositif de commande (500) qui est prévu pour commander un arrêt de l'élément de commande (320) dans la position d'arrêt au moyen d'au moins un paramètre de commande, **caractérisé par** un dispositif de détection (198) pour détecter une position d'arrêt réelle de l'élément de commande (320) à l'instant d'un arrêt de l'élément de commande (320), dans lequel le dispositif de commande (500) est apte à former une différence entre la position d'arrêt réelle et une position d'arrêt de consigne de l'élément de commande (320) et à adapter le paramètre de commande pour une séquence de mouvements consécutive de l'élément de commande (320) si la différence dépasse une valeur de consigne prédéfinie, dans lequel l'élément de commande (320) rappelle l'élément d'enfoncement (100) de la position de pose à la position de départ, **caractérisé en ce que** l'appareil d'enfoncement comprend en outre un dispositif d'accouplement (150) ayant un état ouvert et un état fermé, dans lequel le dispositif d'accouplement (150) retient l'élément d'enfoncement (100) dans un état fermé du dispositif d'accouplement (150) temporairement dans la position de départ, et un dispositif de détection (198) pour détecter un passage du dispositif d'accouplement (150) de l'état ouvert à l'état fermé, dans lequel l'unité de commande (500) est conçue pour calculer un trajet parcouru par l'élément de commande (320) entre un passage du dispositif d'accouplement (150) de l'état ouvert à l'état fermé et un arrêt de l'élément de commande (320) pour détecter la position d'arrêt réelle de l'élément de commande (320).

2. Appareil d'enfoncement selon la revendication 1, dans lequel le dispositif d'entraînement (70) comprend un accumulateur d'énergie potentielle (200), de préférence réalisé sous forme de ressort, pour accumuler de l'énergie potentielle au moyen de laquelle l'élément d'enfoncement (100) est entraîné, et un dispositif de transmission d'énergie pour transmettre l'énergie d'une source d'énergie à l'accumulateur d'énergie potentielle (200).

3. Appareil d'enfoncement selon la revendication 2, dans lequel le dispositif de transmission d'énergie comprend l'élément de commande (320), et dans lequel l'élément de commande (320) est amené à la position d'arrêt pour accumuler l'énergie potentielle dans l'accumulateur d'énergie potentielle (200).

4. Appareil d'enfoncement selon l'une quelconque des revendications 2 et 3, dans lequel le dispositif de transmission d'énergie comprend un moteur pour entraîner l'élément de commande (320), et dans lequel ledit au moins un paramètre de commande comprend une tension électrique, une intensité de courant, une vitesse de rotation et/ou un instant de mise hors tension du moteur pendant la séquence de mouvements récurrente.

5. Appareil d'enfoncement selon l'une quelconque des revendications 2 à 4, dans lequel le dispositif de transmission d'énergie comprend un mécanisme à vis (300), en particulier entraîné par le moteur, avec une broche filetée (310) et un écrou de broche (320), l'élément de commande (320) comprenant la broche filetée (310) ou l'écrou de broche (320).

6. Procédé permettant de commander un appareil de pose pour enfoncer un élément de fixation dans un substrat, comprenant un dispositif d'entraînement (70) et un élément d'enfoncement (100), en particulier réalisé sous forme de piston, qui est entraîné par le dispositif d'entraînement (70) d'une position de départ à une position de pose pour enfoncer un élément de fixation dans le substrat, dans lequel l'appareil de pose comprend un élément de commande (320) qui rappelle dans une séquence de mouvements récurrente l'élément d'enfoncement (100) de la position de pose à la position de départ, dans lequel l'appareil d'enfoncement comprend en outre un dispositif d'accouplement (150) ayant un état ouvert et un état fermé, dans lequel le dispositif d'accouplement (150) retient l'élément d'enfoncement (100) dans un état fermé du dispositif d'accouplement (150) temporairement dans une position de départ, et dans lequel la séquence de mouvements récurrente de l'élément de commande (320) est commandée par un procédé de commande d'une séquence de mouvements récurrente d'un élément de commande (320) qui s'arrête dans une position d'arrêt pendant la séquence de mouvements récurrente, le procédé comprenant les étapes suivantes consistant à :- commander un arrêt de l'élément de commande (320) dans la position d'arrêt au moyen d'au moins un paramètre de commande,- **caractérisé par** les étapes suivantes consistant à :- détecter une position d'arrêt réelle de l'élément de commande (320) à l'instant d'un arrêt de l'élément de commande (320),- former une différence entre la position d'arrêt réelle et une position d'arrêt de consigne de l'élément de commande (320),- adapter ledit au moins un paramètre de commande pour une séquence de mouvements consécutive de l'élément de commande (320) si la différence dépasse une valeur de consigne prédéfinie, dans lequel la position d'arrêt réelle de l'élément de commande (320) est détectée en ce qu'un trajet parcouru par l'élément de commande (320) entre un passage du dispositif d'accouplement (150) de l'état ouvert à l'état fermé et un arrêt de l'élément de commande (320) est calculé.

7. Procédé selon la revendication 6, dans lequel l'appareil de pose comprend un accumulateur d'énergie potentielle (200), en particulier réalisé sous forme de ressort, pour accumuler de l'énergie potentielle au moyen de laquelle l'élément d'enfoncement (100) est entraîné, et un dispositif de transmission d'énergie pour transmettre l'énergie d'une source d'énergie à l'accumulateur d'énergie potentielle (200).

8. Procédé selon la revendication 7, dans lequel le dispositif de transmission d'énergie comprend l'élément de commande (320), et dans lequel l'élément de commande (320) est amené à la position d'arrêt pour accumuler l'énergie potentielle dans l'accumulateur d'énergie potentielle (200).

9. Procédé selon l'une quelconque des revendications 7 et 8, dans lequel le dispositif de transmission d'énergie comprend un moteur pour entraîner l'élément de commande (320), et dans lequel ledit au moins un paramètre de commande comprend une tension électrique, une intensité de courant, une vitesse de rotation et/ou un instant de mise hors tension du moteur pendant la séquence de mouvements récurrente.
